# EUROPÄISCHE PATENTSCHRIFT

(11) **EP 0 586 799 B1**
(45) Veröffentlichungstag und Bekanntmachung des Hinweises auf die Patenterteilung: **08.05.1996**
(21) Anmeldenummer: 93109349.6
(22) Anmeldetag: 11.06.1993
(51) Int. Cl.: H01R 13/52, H01R 13/523, H02K 5/22

(54) **Kabelbefestigungsvorrichtung für eine Pumpe**
Cable terminal for a pump
Dispositif pour la fixation de câble pour pompe

(30) Priorität: 09.09.1992 DE 4230138
(43) Veröffentlichungstag der Anmeldung: 16.03.1994
(73) Patentinhaber: WILO GmbH, D-44263 Dortmund (DE)
(72) Erfinder: Arnswald, Kurt Werner, D-5204 Lohmar 1 (DE); Zelder, Manfred, D-5205 St. Augustin (DE)
(74) Vertreter: COHAUSZ HASE DAWIDOWICZ & PARTNER

(56) Entgegenhaltungen:
- FR-A- 1 240 190
- US-A- 4 420 210
- US-A- 4 426 124
- US-A- 4 445 744

## Beschreibung

Die Erfindung betrifft eine Vorrichtung zum Befestigen und Anschließen eines mehradrigen elektrischen Kabels an einer Außenwand eines Gerätes, insbesondere des Motors einer Tauchmotorpumpe, wobei ein rohrförmiges Anschlußgehäuse der Vorrichtung in einer nach außen offenen Öffnung im Gerät befestigt, insbesondere eingeschraubt ist und innen eine quer zur Längsache des Anschlußgehäuses angeordnete wasserdichte Querwand aufweist, in der leitende Stifte eingegossen sind, die zu beiden Seiten der Querwand achsparallel vorstehen und auf die zu beiden Seiten jeweils Buchsen aufgesteckt sind, die geräteseitig mit Adern des Gerätes und außenseitig mit Adern eines Anschlußkabels verbunden sind.

Es sind verschiedene Konstruktionen zum Befestigen eines elektrischen Kabels an einem Pumpenmotor bekannt. Bei diesen bekannten Befestigungsarten sind die Kabelenden meist eingegossen, um zu verhindern, daß kriechendes Längswasser eindringt. Solche längswasserdichten Verbindungen sind nicht mehr lösbar und der Montageaufwand ist verhältnismäßig groß.

Die US-A-4 420 210 und die FR-A-1 240 190 zeigen hermetisch dichte elektrische Steckverbindungen zum Befestigen und Anschließen eines mehradrigen elektrischen Kabels an einer Außenwand eines Gerätes, wobei das rohrförmige Anschlußgehäuse der Steckverbindungen in einer nach außen offenen Öffnung im Gerät eingeschraubt ist.

Nach diesem Stand der Technik werden die leitenden Stifte in Glas bzw. in Keramik eingeschmolzen. Die Methode des Einschmelzens ist jedoch äußerst aufwendig und teuer.

Aufgabe der Erfindung ist es, eine Befestigungsvorrichtung der eingangs genannten Art zu schaffen, die bei einfacher Konstruktion und Montage eine hohe Dichtigkeit gegen kriechendes Längswasser besitzt und hierbei ein Lösen für ein mehrfaches Anschließen zuläßt.

Diese Aufgabe wird erfindungsgemäß dadurch gelöst, daß die wasserdichte Querwand aus Kunstharz ist, daß die Querwand in eine die Querwand koaxial umgebende Hülse eingegossen ist und daß die Hülse an der Innenwand des Anschlußgehäuses wasserdicht befestigt ist.

Eine solche Anschlußvorrichtung bzw. ein solcher Kabelverbinder schafft eine lösbare Verbindung des Anschlußkabels am Elektromotor. Es ist damit ein wiederholtes Anschließen möglich, so daß der Kunde, bzw. Benutzer verschiedene Kabelarten verwenden und Anschließen kann. Hierbei ist weiterhin eine hohe Dichtigkeit gegen kriechendes Längswasser und sogar ein Explosionsschutz gegeben, d.h. Motorfunken können außen befindliches Gas nicht entzünden.

Bei einfacher Konstruktion, Montage und Demontage werden bei Lösen des Kabels, insbesondere bei einer Reparatur die abgesetzten Kabelenden nicht verändert, so daß ein erneutes Anschließen leicht durchführbar ist. Beidseitig der Querwand weist die Vorrichtung die gleichen Teile auf, so daß nur wenige Teile herzustellen sind. Veränderungen am Motorgehäuse sind nicht erforderlich, da zusätzliche Löcher, Bohrungen und Befestigungen, insbesondere Flansche nicht benötigt werden. Von besonderem Vorteil ist es, daß die erfindungsgemäße Anschlußvorrichtung für Anschlüsse mit gefordertem Explosionsschutz als auch ohne diese Erfordernis dieselben Teile verwendet, so daß keine zwei unterschiedlichen Konstruktionen benötigt werden. Es besteht eine Mehrfachfunktion, da insbesondere das Anschlußgehäuse den Aufnahmekörper für den Verbinder darstellt und gleichzeitig Motorgehäuse und Lagerträger miteinander verbindet.

Bei Tauchmotoren muß, wenn das Kabel gelöst wurde, der trockene Motorinnenraum auf Dichtigkeit geprüft werden. Beim Wiederanschließen des Kabels können Undichtigkeiten auftreten, die zu Leckage und Zerstörung des Motors führen. Bei der erfindungsgemäßen Konstruktionsart wird das Motorinnere nicht berührt. Es bleibt wasserdicht, auch wenn man den Motor ohne Kabel unter Wasser tauchen würde. Das Prüfen des Motors auf Dichtigkeit wird "Abdrücken" genannt. Dieses Abdrücken ist ein besonderer Arbeitsgang und ist zeitaufwendig. Man taucht den Motor in ein gefülltes Wasserbecken und beaufschlagt ihn über einen Drucknippel innen mit Druckluft von etwa 1,5 bar. Dann beobachtet man diejenigen Stellen, die undicht sein könnten. An diesen Stellen tritt Luft in Form von Perlen aus, die im Wasser aufsteigen. Bei der erfindungsgemäßen Kostruktion entfällt dieser Prüfvorgang, wenn ein Kabel nachträglich gelöst wurde.

In bekannten wasserdichten Konstruktionen ist die Kabeleinführung oft mit Harz vergossen. Es ist also erforderlich, bei einem weiteren Anschließen entweder das Vergießen nochmals vorzunehmen oder ein sogenanntes konfektioniertes Kabel zu verwenden, dessen Ende die Vergußmasse bereits trägt. In diesem Falle handelt es sich also um ein Kabel, das der Kunde vom Lieferanten beziehen muß. Wenn es sich um explosionsgeschützte Motoren und Pumpen handelt, kann der Kunde ohnehin keinen Kabelwechsel durchführen, sondern muß sich die explosionsgeschützten Bauteile (es können Gießharzteile sein) beschaffen. Bei der erfindungsgemäßen Bauart sind die Funktionen der Längswasserdichtheit und des Explosionsschutzes vom Kabel gelöst, separat im Motor untergebracht.

Eine besonders einfache und dichte Konstruktion gegen kriechendes Längswasser und gegen Druckwasser ist dann gegeben, wenn die Querwand von einer koaxialen Hülse umgeben ist, in die die Querwand eingegossen ist und die an der Innenwand des Anschlußgehäuses wasserdicht befestigt ist. Die Dichtigkeit wird noch dadurch verbessert, wenn auf einer Seite der Querwand eine Dichtscheibe anliegt, die von den Stiften durchdrungen ist.

Eine konstruktionelle Einfachheit und leichte Montage wird erreicht, wenn die Buchsen zu beiden Seiten der Querwand jeweils in einem zweiteiligen Lagerteil (Steckteil) einliegen, das für jede Buchsenhülse einen Führungskanal bildet. Hierbei kann eine Hälfte des Lagerteils mit einem mittleren, koaxialen, Rastzungen bildenden Vorsprung in einer mittleren Öffnung der anderen Hälfte rastend befestigt sein. Auch ist es hierbei von Vorteil, wenn das Lagerteil zusammen mit den einliegenden Buchsenhülsen ein Steckteil bildet, in das auf einer Seite die Kabeldrähte (Adern) hineinführen und das mit seinem anderen Ende auf die Stifte aufsteckbar ist. ferner wird hierbei vorgeschlagen, daß zu beiden Seiten der Querwand ein gleichgebautes Steckteil auf die Stifte aufsteckbar ist.

Eine optimale Führung wird erreicht, wenn in der Querwand ein achsparalleler oder koaxialer, zu beiden Seiten vorstehender Führungsstift eingegossen ist, der in jeweils einer Bohrung des Lagerteils einliegt. Auch wird eine einfach zu montierende Konstruktion mit sicherem Halt geschaffen, wenn im Anschlußgehäuse außenseitig eine Gewindehülse eingeschraubt ist, die mit ihrem Außengewinde in einem Innengewinde des Anschlußgehäuses einliegt, durch die das Anschlußkabel einschließlich Kabelmantel geführt ist und die außen durch eine Ringmutter verschlossen ist.

Ein Ausführungsbeispiel der Erfindung ist in den Zeichnungen dargestellt und wird im folgenden näher beschrieben. Es zeigen:
- Figur 1:: Die Anschlußvorrichtung im montierten Zustand und
- Figur 2:: eine Explosionszeichnung der Teile der Anschlußvorrichtung ohne Anschlußgehäuse.

Das Gehäuse 1 eines Pumpenmotors, insbesondere einer Tauchmotorpumpe mit Spaltrohr weist eine Bohrung 2 auf, die in eine koaxiale Gewindebohrung 3 des Lagerträgers 4 des Elektromotors übergeht. In die Gewindebohrung 3 ist ein Anschlußgehäuse 5 mit seinem Außengewinde eingeschraubt. Das rohrförmige Anschlußgehäuse 5 ist damit zu einem Teil in den Motor bzw. den Lagerträger 4 eingesteckt und besitzt einen Außenring oder Außenflansch 6, mit dem die Motorengehäusewand 7 übergriffen wird, so daß mit dem Einschrauben des Anschlußgehäuses 5 die Motoren- wand mit dem Lagerträger verschraubt wird, wobei zwischen den Teilen 4 und 7 ein Dichtungsring 8 einliegt, der eine Dichtheit zwischen Anschlußgehäuse, Motorengehäuse und Lagerträger schafft.

Im Anschlußgehäuse 5 liegt innen koaxial eine Hülse 9 ein, die an der Innenwand des Anschlußgehäuses 5 befestigt, insbesondere eingegossen ist. In der Hülse 9 ist eine Querwand 10 aus Kunstharz eingegossen, in der mehrere metallene leitende Stifte 11 in achsparalleler Richtung zur Gehäuseachse 12 eingegossen sind. Die Stifte stehen mit je einem Ende zu beiden Seiten der Querwand 10 vor.

Ferner ist in der Querwand ein Führungsstift 13 eingegossen, der auch zu beiden Seiten der Querwand 10 vorsteht und einen größeren Durchmesser besitzt als die Stifte 11.

Die Hülse 9 bildet zusammen mit der Querwand 10 und den Stiften 11, 13 eine zweiseitige Doppelbuchse, in die zu beiden Seiten Steckteile 14 eingesteckt sind, die eine identische Bauweise besitzen. Jedes Steckteil weist ein zweiteiliges Lagerteil 15 auf, von denen die der Querwand 10 näher liegende erste Lagerteilhälfte 16 rundum Führungsbohrungen 17 besitzt, in die mehrere Buchsenhülsen 18 eingesteckt sind. Die Buchsenhülsen ragen zu der der Querwand 10 abgewandten Seite über die erste Lagerteilhälfte 16 hinaus in Bohrungen 19 einer zweiten Lagerteilhälfte 20 hinein. Die erste Lagerteilhälfte 16 besitzt einen mittigen koaxialen Vorsprung 21 mit mehreren Zungen 22, die in eine mittlere Öffnung 23 der zweiten Lagerteilhälte 20 eingesteckt sind und diese rastend hintergreifen.

Die Adern bzw. Drähte 24 des Anschlußkabels 25 bzw. die Adern/Drähte 26 der Motoranschlußdrähte 27 sind in den Buchsen 18 befestigt, so daß zu beiden Seiten der Querwand 10 das jeweilige Steckteil 14 am Anschlußkabel 25 bzw. an den Motoranschlußdrähten 27 befestigt ist.

Auf einen der beiden Seiten der Querwand 10, im Ausführungsbeispiel auf der dem Motor zugewandten Seite, liegt eine Gummischeibe 28 an, die von den Stiften 11 und 13 durchdrungen ist und eine zusätzliche Verbesserung der Dichtung gegen Längswasser darstellt. Diese Gummischeibe kann auch auf beiden Seiten der Querwand 10 angeordnet sein.

Das Anschlußkabel 25 ist auf der dem Motor zugewandten Seite der Anschlußvorrichtung durch eine Gewindehülse 29 hindurchgesteckt, die mit ihrem Außengewinde in ein Innengewinde 30 des Anschlußgehäuses 5 eingeschraubt ist. Die Gewindehülse 29 besteht aus einem Elastomer und ist an dem dem Motor abgewandten Ende rundum in radialen Richtungen zusammenpressbar durch eine außen aufgeschraubte Ringmutter 30. Durch Aufschrauben dieser Ringmutter 30 wird der äußere Mantel des Anschlußkabels 25 durch die Gewindehülse 29 festgespannt.

## Patentansprüche

1. Vorrichtung zum Befestigen und Anschließen eines mehradrigen elektrischen Kabels (25) an einer Außenwand eines Gerätes (1), insbesondere des Motors einer Tauchmotorpumpe, wobei ein rohrförmiges Anschlußgehäuse (5) der Vorrichtung in einer nach außen offenen Öffnung im Gerät (1) befestigt, insbesondere eingeschraubt ist und innen eine quer zur Längsachse des Anschlußgehäuses (5) angeordnete wasserdichte Querwand (10) aufweist, in der leitende Stifte (11) eingegossen sind, die zu beiden Seiten der Querwand (10) achsparallel vorstehen und auf die zu beiden Seiten jeweils Buchsen (18) aufgesteckt sind, die geräteseitig mit Adern (26) des Gerätes und außenseitig mit Adern (24) eines Anschlußkabels (25) verbunden sind, **dadurch gekennzeichnet**, daß die wasserdichte Querwand (10) aus Kunstharz ist, daß die Querwand (10) in eine die Querwand (10) koaxial umgebende Hülse (9) eingegossen ist und daß die Hülse (9) an der Innenwand des Anschlußgehäuses (5) wasserdicht befestigt ist.

2. Vorrichtung nach Anspruch 1, **dadurch gekennzeichnet**, daß die Hülse (9) zusammen mit der Querwand (10) und den Stiften (11,13) eine zweiseitige Doppelbuchse bildet.

3. Vorrichtung nach Anspruch 1 oder 2 , **dadurch gekennzeichnet**, daß auf einer oder beiden Seiten der Querwand (10) eine Dichtscheibe (28) anliegt, die von den Stiften (11,13) durchdrungen ist.

4. Vorrichtung nach einem der vorherigen Ansprüche, **dadurch gekennzeichnet**, daß die Buchsen (18) zu beiden Seiten der Querwand (10) jeweils in einem zweiteiligen Lagerteil (15) einliegen, das für jede Buchsenhülse (18) einen Führungskanal (17,19) bildet.

5. Vorrichtung nach Anspruch 4, **dadurch gekennzeichnet**, daß eine Hälfte (16) des Lagerteils (15) mit einem mittleren, koaxialen Rastzungen (22) bildenden Vorsprung (21) in einer mittleren Öffnung (23) der anderen Hälfte (20) rastend befestigt ist.

6. Vorrichtung nach Anspruch 4 oder 5, **dadurch gekennzeichnet**, daß das Lagerteil (15) zusammen mit den einliegenden Buchsenhülsen (18) ein Steckteil (14) bildet, in das auf einer Seite die Kabeldrähte (Adern) (24,26) hineinführen und das mit seinem anderen Ende auf die Stifte (11) aufsteckbar ist.

7. Vorrichtung nach Anspruch 6, **dadurch gekennzeichnet**, daß zu beiden Seiten der Querwand (10) ein gleichgebautes Steckteil (14) auf die Stifte (11) aufsteckbar ist.

8. Vorrichtung nach einem der vorherigen Ansprüche, **dadurch gekennzeichnet**, daß in der Querwand (10) ein achsparalleler oder koaxialer, zu beiden Seiten vorstehender Führungsstift (13) eingegossen ist, der in jeweils einer Bohrung des Steckteils (14) einliegt.

9. Vorrichtung nach einem der vorherigen Ansprüche, **dadurch gekennzeichnet**, daß im Anschlußgehäuse (5) außenseitig eine Gewindehülse (29) eingeschraubt ist, die mit ihrem Außengewinde in einem Innengewinde des Anschlußgehäuses (5) einliegt, durch die das Anschlußkabel (25) einschließlich Kabelmantel geführt ist und die außen durch eine Ringmutter (30) verschlossen ist.

## Claims

1. A device for attaching and connecting a multiwire electric cable (25) to an outside wall of an apparatus (1), more particularly the motor of an immersible motor pump, wherein a tubular connecting casing (5) of the device is attached, more particularly screwed into an outwardly open aperture in the apparatus (1) and has internally a watertight transverse wall (10) which is disposed transversely of the longitudinal axis of the connecting casing (5) and into which conductive pins (11) are cast which project axis-parallel on both sides of the transverse wall (10) and on to which bushes (18) are fitted on both sides which are connected on the apparatus side to wires (26) of the apparatus and on the outside to wires (24) of a connecting cable (25), **characterized in that** the watertight transverse wall (10) is of synthetic resin, the transverse wall (10) is cast into a sleeve (9) coaxially enclosing the transverse wall (10), and the sleeve (9) is attached watertight to the inside wall of the connecting casing (5).

2. A device according to claim 1, characterized in that the sleeve (9) cooperates with the transverse wall (10) and the pins (11, 13) to form a two-sided double bush.

3. A device according to claims 1 or 2, characterized in that a sealing washer (28) through which the pins (11, 13) extend bears against one or both sides of the transverse wall (10).

4. A device according to one of the preceding claims, characterized in that the bushes (18) are received on both sides of the transverse wall (10) in a two-part bearing member (15) which forms a guide channel (17, 19) for each bush sleeve (18).

5. A device according to claim 4, characterized in that one half (16) of the bearing member (15) is latchably attached via a central coaxial projection (21), forming latching tongues (22), in a central aperture (23) of the other half (20).

6. A device according to claims 4 or 5, characterized in that the bearing member (15) cooperates with the received bush sleeves (18) to form a connector member (14) into which the wires (24, 26) extend on one side and which can be fitted by its other end on to the pins (11).

7. A device according to claim 6, characterized in that an identically constructed connector member (14) can be fitted on to the pins (11) on both sides of the transverse wall (10).

8. A device according to one of the preceding claims, characterized in that the cast into the transverse wall (10) is an axis-parallel or coaxial guide pin (13) which projects on both sides and is in each case received in a bore of the connector member (14).

9. A device according to one of the preceding claims, characterized in that screwed into the connecting casing (5) on the outside is a screwthreaded sleeve (29) which is received by its external screwthreading in an internal screwthreading of the connecting casing (5) and through which the connecting cable (25), including the cable generated surface, extends and which is closed externally by an annular nut (30).

## Revendications

1. Dispositif pour la fixation et de raccordement d'un câble électrique multifilaire (25) à une paroi extérieure d'un appareil (1), en particulier du moteur d'une pompe à moteur submersible, un boîtier de raccordement tubulaire (5) du dispositif étant fixé, en particulier vissé, dans une ouverture ouverte vers l'extérieur dans l'appareil (1) et présentant intérieurement une paroi transversale (10) étanche à l'eau disposée transversalement à l'axe longitudinal du boîtier de raccordement (5), paroi dans laquelle font corps des broches conductrices (11) qui font saillie parallèlement à l'axe des deux côtés de la paroi transversale (10) et sur lesquelles des douilles (18) sont montées respectivement des deux côtés, lesquelles sont reliées à des conducteurs (26) de l'appareil du côté appareil et à des conducteurs (24) d'un câble de raccordement (25) du côté extérieur,
caractérisé en ce que la paroi transversale (10) étanche à l'eau est en une résine synthétique,
que la paroi transversale (10) fait corps dans une douille (9) entourant coaxialement la paroi transversale (10) et que la douille (9) est fixée de manière étanche à l'eau à la paroi intérieure du boîtier de raccordement (5).

2. Dispositif selon la revendication 1,
caractérisé en ce que la douille (9) forme avec la paroi transversale (10) et les broches (11,13) une douille double des deux côtés.

3. Dispositif selon la revendication 1 ou 2,
caractérisé en ce que, sur un côté de la paroi transversale (10) ou les deux est en appui un disque d'étanchéité (28) qui est traversé par les broches (11, 13).

4. Dispositif selon l'une des revendications précédentes,
caractérisé en ce que les douilles (18) sont logées des deux côtés de la paroi transversale (10), respectivement, dans une pièce d'appui (15) en deux parties qui forme pour chaque manchon de douille (18) un canal de guidage (17, 19).

5. Dispositif selon la revendication 4,
caractérisé en ce qu'une moitié (16) de la pièce d'appui (15) est fixée à encliquetage, par une saillie (21) formant des languettes d'encliquetage (22) centrales coaxiales, dans une ouverture centrale (23) de l'autre moitié (20).

6. Dispositif selon la revendication 4 ou 5,
caractérisé en ce que la pièce d'appui (15) forme, avec les manchons de douilles (18) logés dedans, une pièce enfichable (14) dans laquelle, d'un côté, les fils de câble (conducteurs) (24, 26) sont guidés vers l'intérieur et qui, par son autre extrémité, peut être enfichée sur les broches (11, 13).

7. Dispositif selon la revendication 6,
caractérisé en ce qu'une pièce enfichable (14) de même construction peut être enfichée sur les broches (11) des deux côtés de la paroi transversale (10).

8. Dispositif selon l'une des revendications précédentes,
caractérisé en ce qu'une broche de guidage (13) parallèle à l'axe ou coaxiale, en saillie des deux côtés, fait corps dans la paroi transversale (10) et est logée dans respectivement un alésage de la pièce enfichable (14).

9. Dispositif selon l'une des revendications précédentes,
caractérisé en ce que, dans le boîtier de raccordement (5), est vissée extérieurement une douille filetée (29), qui est logée par son filetage dans un taraudage du boîtier de raccordement (5), par laquelle le câble de raccordement (25), y compris la gaine de câble, est guidé et qui est fermée extérieurement par un écrou à anneaux (30).
